# EUROPÄISCHE PATENTSCHRIFT

(11) **EP 1 630 319 B1**
(45) Veröffentlichungstag und Bekanntmachung des Hinweises auf die Patenterteilung: **15.07.2009**
(21) Anmeldenummer: 05017928.2
(22) Anmeldetag: 18.08.2005
(51) Int. Cl.: E04F 10/00

(54) **Freitragende Seitenblende**
Cantilevered side screen
Ecran latéral en porte-à-faux

(30) Priorität: 27.08.2004 DE 202004013440 U
(43) Veröffentlichungstag der Anmeldung: 01.03.2006
(73) Patentinhaber: Pusch GmbH & Co. KG, 56242 Marienrachdorf (DE)
(72) Erfinder: Pusch, Guido, 56242 Marienrachdorf (DE); Elly, Markus, 56249 Herschbach (DE)
(74) Vertreter: Kirchgaesser, Johannes

(56) Entgegenhaltungen:
- DE-A1- 2 507 094
- FR-A- 1 458 709
- US-A- 1 229 745

## Beschreibung

Die Erfindung bezieht sich auf eine freitragende Seitenblende, bestehend aus einer länglichen Blendenplatte mit Haltevorrichtung zur Verankerung der Seitenblende an einer Wand. Derartige Seitenblenden werden üblicherweise beiderseits von Vordächern angebracht, um den Eingangsbereich vor Wind und Regen zu schützen. Aus US-A-1 229 745 ist eine freitragende Seitenblende bekannt welche aus einer länglichen Blendenplatte mit Haltevorrichtung zur Verankerung der Seitenblende an einer Wand besteht. Die Haltevorrichtung ist hierbei durch zwei Haltebügel gebildet, welche die Blendenplatte beidseitig einklemmen.

Ausgehend von diesem Stand der Technik wird die zu lösende Aufgabe darin gesehen, eine Haltevorrichtung zu schaffen, welche die Platte fixiert, ohne dass sie für die Befestigungsschrauben durchbohrt werden muss. Die hierzu notwendigen Einzelteile sollten beispielsweise auf dem Baumarkt als Baukasten vorgerichtet erhältlich sein, so dass die Anbringung einer solchen Seitenblendenhalterung an der Außenwand für einen Hobbywerker leicht zu bewerkstelligen ist.

Zur Lösung dieser Aufgabe wird eine freitragende Seitenblende der genannten Art vorgeschlagen, bei der die Haltevorrichtung aus zwei flachen, spitzwinklig zusammenlaufenden und die Blendenplatte mit ihren Innenkanten beiderseits einklemmenden Haltebügeln gebildet ist, welche an ihren schmalen Enden durch einen biegsamen Steg einteilig miteinander verbunden sind und an ihren breiteren Enden Mittel zum Verbinden dieser Enden nach dem Einklemmen der Blendenplatten sowie um 90° abgewinkelte Schenkel zur Anlage und Verschraubung der Haltebügel an der Wand aufweisen.

Die Haltebügel sind hierbei vorzugsweise so ausgebildet, dass deren Innenkanten am ihrem breiteren Ende einen zur gegenüberliegenden Innenkante weisenden angeformten Vorsprung aufweisen, welcher in eine dem Vorsprung entsprechende Aussparung an der gegenüberliegenden Innenkante von der Seite her eingedrückt und in der Bügelebene eingerastet werden kann.

Diese Halterung bietet den großen Vorteil, dass die Befestigung der Haltebügel auf der Blendenplatte ohne jede Verschraubung auskommt und nach dem Einklemmen der Blendenplatte einfach durch bloßes Einrasten der Verbindungsmittel zur Verankerung an der Fassadenwand vorbereitet ist.

Die Seitenblende wird im vorliegenden Fall aus einer lichtdurchlässigen Platte aus Glas, vorzugsweise Acrylglas oder ähnlich leichtem Material bestehen, welche an ihren Längskanten mit einem u-förmigem Schutzprofil aus Leichtmetall eingefasst ist. In diesem Fall weisen die Schenkel der Schutzprofile vorteilhafter weise an den zum Anklemmen der Haltebügel vorgesehen Stellen entsprechend der Bügelstärke breite Schlitze auf, in welche die Innenkanten die Haltebügel beim Andrücken an die Platte eintauchen. Dadurch lassen sich die Haltebügel in ihren Höhe leicht positionieren und mit der Seitenblende verbinden.

Zur sanften und vibrationsfreien Anlage der Haltebügel an der Blendenplatte sollten die Innenkanten der Haltebügel zwischen den Schutzprofilen von einem im Querschnitt u-förmigen Gummiprofil abgedeckt und in einer Tiefe entsprechend der Dicke des Gummiprofilsteges eingeschnitten sein.

In der Zeichnung ist eine bevorzugte Ausführungsform der Erfindung dargestellt, welche in der nachfolgenden Beschreibung näher erläutert wird. Es zeigen:
- Figur 1: Eine neben einer Außenwandtüre nach der Erfindung gehaltene Seitenblende in perspektivischer Darstellung,
- Figur 2: Ein erfindungsgemäß ausgebildeter Haltebügel in perspektivischer Darstellung und in geöffneter Stellung,
- Figur 3: Der gleiche Haltebügel beim Aufschieben in Richtung des Pfeils über die Seitenblende,
- Figur 4: Einen Ausschnitt des eingeschobenen Haltebügels bei der Positionierung der schmalen Bügel Enden über den Schlitzen des Schutzprofils,
- Figur 5: Einen Ausschnitt der breiteren Bügel Enden in der gleichen Montageposition beim Andrücken einer Bügelkante in Richtung des Pfeils,
- Figur 6: Der gleiche Montageausschnitt nach dem Andrücken des gegenüberliegenden Bügels in Richtung des Pfeils A an das Schutzprofil bis zum deckungsgleichen Überlappen der Verbindungsmittel vor dem Hochdrücken des Bügels in Richtung des Pfeils H,
- Figur 7: Der gleiche Montageausschnitt nach dem Einrasten des Verbindungsvorsprungs in die Aussparung und
- Figur 8: Die Montage der in den Haltebügeln eingeklemmten Seitenblende an der Hauswand.

Die in den Figuren dargestellte Haltevorrichtung dient zur Befestigung einer Seitenblende an der Fassadenwand neben der Haustüre. Sie besteht im wesentlichen aus zwei flachen und spitzwinklig zusammenlaufenden Haltebügeln 1 und 2, mit welchen die Blendenplatte 3 beiderseits eingeklemmt werden kann. Diese Haltebügel 1 und 2 sind an ihren schmalen Enden 4 durch einen biegsamen Steg 6 einteilig miteinander verbunden und weisen an ihren breiteren Enden 5 Mittel zum Verbinden der Enden nach dem Einklemmen der Platten 3 sowie um 90° abgewinkelte Schenkel 7 zur Anlage und Verschraubung der Haltebügel 1,2 an der Fassadenwand auf. Die Haltebügel 1,2 bestehen aus korrosionsfreiem Material.

Wie aus Figur 2 ersichtlich, weist eine der Innenkanten 8 am breiteren Ende 5 einen etwa kreisförmigen Vorsprung 9 auf, welcher an der Innenkante 8 über einen schmalen Verbindungssteg 10 einteilig angeformt ist, während an der gegenüberliegenden Innenkante 11 eine kreisringförmige Aussparung 12 eingeschnitten ist, in welche der Vorsprung 9 von der Seite her, d.h. von oben oder unten eingedrückt und in der Bügelebene verrastet werden kann.

Als Seitenblende wird üblicherweise eine lichtdurchlässige Glasplatte verwendet, welche vorzugsweise aus Acrylglas oder ähnlich leichtem Material besteht und an ihren Längskanten 13 mit einem u-förmigen Schutzprofil 14 aus Leichtmetall, bsp. Aluminiumprofil eingefasst ist. Wie aus Figur 3 erkennbar, weisen die Schenkel 15 dieser Schutzprofile 14 an den zum Anklemmen der Haltebügel 1 und 2 vorgesehenen Stellen Schlitze 16 in einer Breite auf, welche der Stärke der Haltebügel 1, 2 entsprechen, so dass die Innenkanten 8 und 11 der Haltebügel 1 und 2 beim Andrücken an die Blendenplatte 3 in diese Schlitze 16 eintauchen.

Die Innenkanten 8 und 11 der Haltebügel 1 und 2 werden, wie aus Figur 2 ersichtlich, zwischen den Schutzprofilen 14 zweckmäßiger weise von einem im Querschnitt u-förmig ausgebildeten Gummiprofil 17 abgedeckt, damit die Haltebügel 1 und 2 an der Blendenplatte 3 vibrationsfrei anliegen. Hierzu sind die Innenkanten 8 und 11 auf der Länge zwischen den Schutzprofilen 14 entsprechend der Stärke des Gummiprofils 17 eingeschnitten.

Außerdem ist noch - aus Montagegründen - die mit dem Einrastvorsprung 9 versehene Innenkante 8 des Haltebügels 1 an der Stelle des Schutzprofils 14 auf der Breite des Schenkels 15 entsprechend dessen Wandstärke eingeschnitten. Dies ist deshalb erforderlich, weil beim Positionieren der Haltebügel 1 und 2 zunächst, wie aus Figur 6 ersichtlich, die eine Bügelkante 11 beim Andrücken an das Schutzprofil 14 in den Schlitz 16 auf dessen hinteren Schenkel 15 eintaucht, während die andere Bügelkante 8 unterhalb der Bügelebene am vorderen Schenkel 15 so lange anliegt, bis der Vorsprung 9 entsprechend dem Montagebild in Figur 7 in die Aussparung 12 hoch gedrückt und dort eingerastet ist.

Figur 8 zeigt einen Ausschnitt der Seitenblende mit dem oberen Haltebügel 1 und 2 vor der Verankerung an der Fassadenwand. Die abgewinkelten Schenkel 7 der Bügel 1 und 2 sind zu diesem Zwecke mit einem Schraubenloch 18 versehen. Nachdem im Abstand der Schraubenlöcher 18 an der Fassadenwand Dübellöcher 19 gebohrt und die Dübel 20 eingesetzt sind, werden die Schrauben 21 durch die Schraubenlöcher 18 eingeführt und bis zum Anschlag der Schraubenköpfe 22 an die Bügelschenkel 7 in die Dübel 20 eingedreht.

### Bezugszeichenliste:

- 1: Haltebügel
- 2: Haltebügel
- 3: Blendenplatte
- 4: Schmaleres Ende
- 5: Breiteres Ende
- 6: Biegsamer Steg
- 7: Befestigungsschenkel
- 8: Innenkante
- 9: Vorsprung
- 10: Verbindungssteg
- 11: Innenkante
- 12: Aussparung
- 13: Längskanten
- 14: Schutzprofil
- 15: Schenkel
- 16: Schlitze
- 17: Gummiprofil
- 18: Schraubenloch
- 19: Dübelloch
- 20: Dübel
- 21: Schraube
- 22: Schraubenkopf

## Patentansprüche

1. Freitragende Seitenblende, bestehend aus einer länglichen Blendenplatte ( **3** ) mit Haltevorrichtung zur Verankerung der Seitenblende an einer Wand,
**dadurch gekennzeichnet,**
• **dass** die Haltevorrichtung aus zwei flachen, spitzwinklig zusammenlaufenden und die Blendenplatte ( **3** ) mit ihren Innenkanten (**8,11** ) beiderseits einklemmenden Haltebügeln ( 1,2 ) gebildet ist, welche
• an ihren schmaleren Enden ( **4** ) durch einen biegsamen Steg ( **6** ) einteilig miteinander verbunden sind und
• an ihren breiteren Enden ( **5** ) Mittel zum Verbinden dieser Enden nach dem Einklemmen der Blendenplatten ( **3** ) sowie um 90° abgewinkelte Befestigungsschenkel ( **7** ) zur Anlage und Verschraubung der Haltebügel ( **1,2** ) an der Wand aufweisen.

2. Freitragende Seitenblende nach Anspruch 1, **dadurch gekennzeichnet, dass** die Innenkante ( **8** ) am breiteren Ende ( **5** ) einen zur gegenüberliegenden Innenkante ( **11** ) weisenden angeformten Vorsprung ( **9** ) aufweist, welcher in eine dem Vorsprung ( **9** ) entsprechende Aussparung ( **12** ) an der gegenüberliegenden Innenkante ( **11** ) von der Seite her eingedrückt und in der Bügelebene eingerastet werden kann.

3. Freitragende Seitenblende nach Anspruch 1 oder 2, wobei die Blendenplatte (3) aus lichtdurchlässigem Glas, vorzugsweise Acrylglas oder ähnlichem Material besteht und an ihren Längskanten ( **13** ) mit einem u-förmig ausgebildeten Schutzprofil ( **14** ) aus Leichtmetall eingefasst ist, **dadurch gekennzeichnet, dass** die Schenkel ( **15** ) der Schutzprofile ( **14** ) an den zum Anklemmen der Haltebügel ( **1,2** ) vorgesehenen Stellen entsprechend der Bügelstärke breite Schlitze ( **16** ) aufweisen, in welche die Innenkanten ( **8,11** ) der Haltebügel ( **1,2** ) beim Andrücken an die Platte ( **3** ) eintauchen.

4. Freitragende Seitenbende nach Anspruch 3, **dadurch gekennzeichnet, dass** die Innenkanten ( **8,11** ) der Haltebügel ( **1,2** ) zwischen den Schutzprofilen (**14** ) von einem im Querschnitt u-förmigen Gummiprofil ( **17** ) abgedeckt sind, wobei die Innenkanten ( **8,11** ) entsprechend der Stärke des Gummiprofils (**17**) eingeschnitten sind.

5. Freitragende Seitenblende nach Anspruch 2, **dadurch gekennzeichnet, dass** die mit dem Einrastvorsprung ( **9** ) versehene Innenkante ( **8** ) des Haltebügels ( **1** ) auf der Breite ( **B** ) des Schenkels ( **15** ) des Schutzprofils ( **14** ) entsprechend seiner Wandstärke eingeschnitten ist.

## Claims

1. Cantilevered side screen, consisting of a rectangular panel (3) with a holding fixture for the mounting of the side screen to a wall, **characterized in,**
**■ that** the holding fixture is composed of two flat mounting brackets that converge into an acute angular shape and the panel (3) with its inner edges (8,11) forming clamping brackets (1,2) on both sides, which
■ are connected at their narrow ends (4) to form one section by means of a flexible link (6) and
■ at their broad ends (5) exhibit the means to join these ends following the clamping of the panels (3) as well as a 90 ° elbowed mounting leg (7) for the positioning and bolting of the mounting brackets (1,2) to the wall.

2. Cantilevered side screen according to claim 1, **characterized in, that** the broad end (5) of the inner edge (8) exhibits a projection (9) facing the opposite inner edge (11), whereby the projection is impressed from the side in the recess (12) corresponding to the projection (9) and can be locked in place in the bracket.

3. Cantilevered side screen according to claim 1 or 2, where the panel (3) is manufactured of translucent glass, preferentially acrylic glass or a similar material and is framed along its longitudinal edges (13) with a U-shaped protection profile (14) made of light-weight metal, **characterized in, that** the
- legs (15) of the protection profile (14) exhibit wide slots (16), corresponding to the thickness of the bracket in the positions where the mounting brackets (1,2) are to be clamped, in which the inner edges ( 8,11) of the mounting bracket (1,2) are inserted when pressure is applied to the plate.

4. Cantilevered side screen according to claim 3, **characterized in, that** the inner edges (8,11) of the mounting brackets (1, 2) are covered by a cross sectional u-shaped rubber profile (17) between the protection profiles (14), whereas the inner edges (8,11) are notched corresponding to the thickness of the rubber profile.

5. Cantilevered side screen according to claim 2, **characterized in, that** the inner edge (8) of the mounting bracket (1) which is provided with the snap-in Projection (9) is notched to the width (B) of the side (15) of the protection profile corresponding to its wall thickness.

## Revendications

1. Ecran latéral en porte-à-faux, consistant en un panneau d'écran oblong (3) avec un dispositif porteur pour l'ancrage de l'écran latéral à un mur, **se caractérisant par le fait,**
• **que** le dispositif porteur se compose de deux étriers de retenue plats, formant un angle aigu à leur point de jonction et du panneau d'écran (3) avec ses faces intérieur (8,11) les enserrant des deux côtés (1,2), lesquels
• sont reliés à leurs extrémités minces (4) par une traverse flexible (5) d'une pièce et
• qui portent à leurs extrémités plus larges (5) des moyens de jonction de ces extrémités après serrage des panneaux d'écran (3) ainsi qu'une branche de fixation (7) coudée de 90° pour l'application et le vissage des étriers de retenue (1,2).

2. Ecran latéral en porte-à-faux conformément à la revendication 1, **se caractérisant par le fait, que** la face intérieur (8) à l'extrémité plus large (5) présente par rapport à la face intérieur opposée (11) une partie saillante (9) esquissée, dans laquelle peut être ménagé latéralement un évidement correspondant (12) dans l'intérieur faisant face à la partie en porte-à-faux (9) et qui peut s'enclencher dans le plan de l'étrier.

3. Ecran latéral en porte-à-faux conformément à la revendication 1 ou 2, le panneau d'écran (3) consistant en verre diaphane de préférence verre acrylique ou un matériau similaire et étant enchâssé le long de ses arêtes longitudinales (13) d'un profilé de protection en forme d'U (14) en métal léger, **se caractérisant par le fait, que** les branches (15) des profilés de protection (14) présentent aux endroits prévus pour la fixation étriers de retenue (1,2) en fonction de l'épaisseur de l'étrier de larges fentes (16), dans lesquelles s'engagent les faces intérieur (8,11) des étriers de retenue (1,2) sous la pression exercée sur le panneau (3).

4. Ecran latéral en porte-à-faux conformément à la revendication 3, **se caractérisant par le fait, que** les faces intérieur (8,11) des étriers de retenue (1,2) sont revêtues entre les profilés de protection (14) d'un emboîtement pour insertion de caoutchouc (17) ayant une section en forme d'U, les faces intérieur (8,11) étant entaillées en fonction de l'épaisseur de l'emboîtement pour insertion de caoutchouc (17).

5. Ecran latéral en porte-à-faux conformément à la revendication 1, **se caractérisant par le fait, que** la face intérieur (8) dotée de la partie saillante (9) dans laquelle s'enclenche l'étrier de retenue (1) soit entaillée en fonction de la largeur (B) de la branche (15) du profilé de protection (14) en corrélation avec l'épaisseur de sa paroi.
